# EUROPÄISCHE PATENTSCHRIFT

(11) **EP 1 803 930 B1**
(45) Veröffentlichungstag und Bekanntmachung des Hinweises auf die Patenterteilung: **11.02.2009**
(21) Anmeldenummer: 06123335.9
(22) Anmeldetag: 02.11.2006
(51) Int. Cl.: F02M 61/16, B23K 26/28, F16J 12/00

(54) **Modul mit hochdruckgeeigneter Schweißnahtgestaltung**
Module with weld suited for high pressure
Module avec soudure convenant à haute pression

(30) Priorität: 30.12.2005 DE 102005063018
(43) Veröffentlichungstag der Anmeldung: 04.07.2007
(73) Patentinhaber: ROBERT BOSCH GMBH, 70442 Stuttgart (DE)
(72) Erfinder: Bayer, Johann, 96129 Strullendorf (DE); Suenkel, Christian, 96264 Altenkunstadt (DE)

(56) Entgegenhaltungen:
- EP-A- 1 126 168
- WO-A-20/05066486
- DE-A1- 4 403 414
- DE-A1- 10 254 847
- DE-A1- 10 310 787
- JP-A- 2002 340 186

## Beschreibung

### Stand der Technik

Die Erfindung geht aus von einem Modul-Bauteil mit axial rotationssymmetrischer Schweißnaht, beispielsweise zur Anwendung in Hochdruck-Brennstoffeinspritzventilen, nach der Gattung des Hauptanspruchs.

Beispielsweise ist aus der DE 102 54 847 A1 ein Verfahren zum Schweißen axialer rotationssymmetrischer Schweißnähte mit einem Laserstrahl sowie eine Vorrichtung zum Herstellen solcher Schweißnähte bekannt. Das Verfahren sieht vor, daß als Strahlquelle ein Laserstrahl verwendet wird und der Laserstrahl durch eine geeignete Optik in einen Ring transformiert und dieser auf das Werkstück fokussiert wird.

Nachteilig bei den durch das aus der DE 102 54 847 A1 bekannten Schweißverfahren hergestellten Schweißnähten ist dabei, daß diese nicht ausreichend druckbelastbar in einem Bereich von dynamischen Druckschwankungen zwischen 0 und 250 bar sind.

Aus der WO 2005/066486 A ist bereits ein Aktormodul bekannt, das ein Aktorgehäuse umfasst, in dem ein Piezoaktor für ein Kraftstoffeinspritzventil unter Vorspannung eingebracht ist Das Aktorgehäuse ist rohrförmig ausgeführt, wobei es aus einer längselastischen Rohrfeder und einem daran befestigten vollzylindrischen Verlängerungsrohr gebildet ist. Das Aktormodul umfasst zudem ein Kopfteil und ein Fußteil, wobei das Kopfteil und das Fußteil über Schweißnähte mit dem Aktorgehäuse verbunden sind. Die beiden Aktorgehäuseteile sind ebenfalls mittels einer Schweißnaht fest miteinander verbunden. Das Kopfteil und das Fußteil sind mit einem kleinen Überlappungsbereich jeweils in das Innere der Aktorgehäuseteile eingeschoben, wobei die feste Verbindung der jeweiligen Bauteile des Aktorgehäuses stets im Bereich der auf Stoß aneinander liegenden Stirnflächen der zylindrischen Aktorgehäuseteile mit den kragenförmig überstehenden Anlageflächen der abschließenden Aktorgehäuseteile (Kopf- bzw. Fußteil) in bekannter Weise durch das Anbringen der Schweißnähte genau dort erzielt wird. Eine einstichartige Ausnehmung im Kopfteil bzw. Fußteil ist dabei genau so vorgesehen, dass diese unmittelbar in die jeweils kragenförmig überstehende Ablagefläche der abschließenden Aktorgehäuseteile und damit genau in den Schweißbereich übergeht. Eine Entlastung der Schweißnähte ist nicht vorgesehen.

### Vorteile der Erfindung

Demgegenüber hat das erfindungsgemäß ausgebildete Modul mit den kennzeichnenden Merkmalen des Hauptanspruchs den Vorteil, daß durch eine geeignete Ausgestaltung der einzelnen Fügepartner sowie die Kombination von Verschweißung und Verpressung eine sowohl druckentlastete als auch druckdichte Verbindung der Komponenten möglich ist.

Eine weitere vorteilhafte Ausführungsform der Erfindung ist in dem Unteranspruch angegeben.

Das Kopf- und das Fußteil weist jeweils einen umlaufenden Kragen auf, welcher mit dem Gehäuse verschweißt ist.

Weiterhin ist vorgesehen, daß das Kopf- und das Fußteil jeweils einen umlaufenden Vorsprung an der dem Gehäuse zugewandten Außenseite aufweisen, im Bereich dessen das Gehäuse verpreßt wird, so daß eine Druckentlastung der Schweißnähte möglich ist.

### Zeichnung

Ein Ausführungsbeispiel eines erfindungsgemäß ausgestalteten Bauteils ist in der Zeichnung vereinfacht dargestellt und in der nachfolgenden Beschreibung näher erläutert. Es zeigen:
- Fig. 1A: eine stark schematisierte Darstellung eines Ausführungsbeispiels eines vormontierten Moduls eines Brennstoffeinspritzventils unter Verwendung herkömmlich ausgebildeter Schweißnähte;
- Fig. 1B: einen Ausschnitt aus Fig. 1A im Bereich IB,
- Fig. 2A: eine stark schematisierte Darstellung eines Ausführungsbeispiels eines vormontierten Moduls eines Brennstoffeinspritzventils unter Verwendung erfindungsgemäß ausgebildeter Schweißnähte; und
- Fig. 2B: einen Ausschnitt aus Fig. 2A im Bereich IIB.

### Beschreibung des Ausführungsbeispiels

Für Hochdruckanwendungen ist es notwendig, Schweißnähte auf den jeweiligen Belastungsfall abgestimmt zu gestalten. Speziell bei dynamisch auftretenden Lasten zwischen 0 und 250 bar werden erhöhte Anforderungen gestellt, da Schweißnähte, auf denen die Last an einer scharfen Kerbe (Strukturkerbe) wirkt, u.U. nicht die nötige Festigkeit aufweisen, was zu einer Beschädigung der verschweißten Bauteile mit nachfolgender Fehlfunktion oder sogar vollständigem Ausfall der druckbelasteten Vorrichtung führen kann. Die Strukturkerbe wirkt durch einen Steifigkeitssprung an der Verbindungsstelle vom Gehäuse, das mit dem aufgebrachten Innendruck auch in radialer Richtung arbeitet, auf das Anschlußteil, das sich wie ein Block verhält. Die Beschädigung erfolgt dabei durch Kerbwirkung über Spannungsspitzen in den belasteten Bauteilen, welche zudem durch die Strukturveränderung des Materials durch den Schweißvorgang begünstigt sind.

Ein Ausführungsbeispiel eines Moduls 1, welches beispielsweise in einem Hochdruck-Brennstoffeinspritzventil Verwendung finden kann und welches aufgrund seiner Bauweise den vorstehend beschriebenen Kerbwirkungen unterliegt, ist in Fig. 1A stark schematisiert dargestellt. Das Modul 1 kann insbesondere als Gehäusemodul eines piezoelektrischen Aktors für ein Brennstoffeinspritzventil zum direkten Einspritzen von Brennstoff in einen Brennraum einer Brennkraftmaschine eingesetzt werden.

Hierbei sind ein Kopfteil 2 und ein Fußteil 3 in ein rohrförmiges Gehäusebauteil 4 eingeschoben und durch jeweils eine Schweißnaht 5, 6 mit diesem verbunden.

Wie in Fig. 1B stark schematisiert dargestellt, treten bei Druckbelastungen, bei welchen das Gehäuse 4 durch einen Druck in einem Innenraum 10 beaufschlagt ist, axiale und radiale Kräfte auf. Der resultierende Krafttensor führt zu einer Verspannung des Kopfteils 2 und des Fußteils 3 relativ zum Gehäuse 4, wodurch es zu einem Überlastungsbruch 7 durch Kerbwirkung kommt. Das Gehäuse 4 reißt in diesem Bereich teilweise oder ganz ein, wodurch es zu einem Druckverlust und zu nachfolgenden Fehlfunktionen oder zur völligen Zerstörung der mit dem Modul 1 ausgestatteten Vorrichtung kommen kann.

Die erfindungsgemäßen Maßnahmen zielen auf eine Verringerung der Kerbwirkung mit nachfolgender verbesserter Haltbarkeit der druckbelasteten Bauteile.

Konstruktive Maßnahmen sind dabei einerseits die Verlagerung der Stelle der höchsten Belastung aus der Schweißnaht 5, 6 und andererseits ein fließender, nahezu kerbfreier Übergang vom Schweißgut in die Wärmeeinflußzone und von dort in das Grundmaterial der Bauteile, verknüpft mit einer geeigneten Gestaltung der Bauteile im Bereich der Schweißnähte 5, 6.

Auch eine Verpressung der Fügepartner Gehäuse 4 und Kopf- bzw. Fußteil 2, 3 zusätzlich zur Verschweißung bringt eine Verbesserung der Kraftsituation mit sich. Die Verpressung setzt dem in radialer Richtung nach außen wirkenden Innendruck in dem Modul 1 eine Kraft in radialer Richtung nach innen entgegen und verhindert ein Aufblähen des Gehäuses 4. Die Schweißnähte 5, 6 versehen somit eine Dichtfunktion und sorgen gleichzeitig für die Aufnahme der an dieser Stelle auftretenden Axialkraft.

Wird also, wie in Fig. 2A und 2B stark schematisiert dargestellt, die Form der Fügepartner entsprechend gestaltet, kann einerseits der Bereich der größten Belastung entspannt werden, was zu einem erheblich geringeren Risiko eines Belastungsbruches 7 führt, und andererseits bei zuverlässiger Abdichtung die Krafteinleitung verteilt und ausgeglichen werden.

Hierzu ist zunächst das Kopf bzw. Fußteil 2, 3, wie aus Fig. 2B ersichtlich, so geformt, daß die Krafteinleitung über einen umlaufenden Kragen 9 erfolgt, welcher bedingt durch seine innen zumindest teilgerundete Form wesentlich weniger anfällig für Belastungsbrüche 7 ist als die in Fig. 1B dargestellte kantige Form der Fügeteile (Vermeidung der Strukturkerbe).

Weiterhin weisen Kopf und Fußteil 2, 3 jeweils einen umlaufenden, nach radial außen zum Gehäuse 4 orientierten Vorsprung 8 auf. Wird das Gehäuse 4 im Bereich dieses Vorsprungs 8 verpreßt, können die Schweißnähte 5, 6 druckentlastet werden, wodurch Ermüdungsbrüche 7 ebenfalls wirkungsvoll eingedämmt werden können.

## Patentansprüche

1. Modul (1) zur Verwendung unter Beaufschlagung mit einem Innendruck, mit einem rohrförmigen Gehäuse (4), einem Kopfteil (2) und einem Fußteil (3), wobei das Kopfteil (2) und das Fußteil (3) jeweils endseitig in das rohrförmige Gehäuse (4) eingeschoben und über Schweißnähte (5, 6) mit dem Gehäuse (4) verbunden sind, und wobei das Kopfteil (2) und das Fußteil (3) jeweils einen umlaufenden Kragen (9) aufweisen und das Gehäuse (4) jeweils mit dem Kragen (9) des Kopf- und Fußteils (2, 3) verschweißt ist,
**dadurch gekennzeichnet,**
**dass** an dem Kopf- und dem Fußteil (2, 3) in einem innerhalb des Gehäuses (4) liegenden Bereich jeweils ein radial außen umlaufender Vorsprung (8) zur Anlage an der inneren Wandung des Gehäuses (4) ausgebildet ist während die restlichen Abschnitte des in das Gehäuse (4) eingeschobenen Bereichs von Kopf- und Fußteil (2,3) gegenüber der inneren Wandung des Gehäuses (4) zurückversetzt verlaufen und
**dass** das Gehäuse (4) und das Kopf- und das Fußteil (2, 3) im Bereich des radial außen umlaufenden Vorsprungs (8) miteinander verpresst sind und
**dass** das Kopf- und das Fußteil (2, 3) derart ausgeformt sind, dass der Übergangsbereich zum jeweiligen Kragen (9) hin innen zumindest teilweise gerundet ausgebildet ist und in axialer Richtung gesehen von der jeweiligen Schweißnaht (5, 6) beabstandet verläuft.

2. Modul nach Anspruch 1,
**dadurch gekennzeichnet,**
**dass** ein Innenraum (10) innerhalb des Gehäuses (4) durch die Schweißnähte (5, 6) abgedichtet ist.

## Claims

1. Module (1) for use under loading with an inner pressure, having a tubular housing (4), a head part (2) and a foot part (3), the head part (2) and the foot part (3) being pushed in each case on the end side into the tubular housing (4) and being connected to the housing (4) via welded seams (5, 6), and the head part (2) and the foot part (3) having in each case a circumferential collar (9) and the housing (4) being welded in each case to the collar (9) of the head and foot parts (2, 3), **characterized in that** in each case a radially outwardly circumferential projection (8) is formed for contact with the inner wall of the housing (4) on the head and foot parts (2, 3) in a region which lies within the housing (4), while the remaining sections of that region of the head and foot parts (2, 3) which is pushed into the housing (4) extend in a manner which is set back with respect to the inner wall of the housing (4), and **in that** the housing (4) and the head and foot parts (2, 3) are pressed to one another in the region of the radially outwardly extending projection (8), and **in that** the head and foot parts (2, 3) are formed in such a way that the transition region towards the respective collar (9) is of at least partially rounded inner configuration and, as viewed in the axial direction, extends in a manner which is spaced apart from the respective welded seam (5, 6).

2. Module according to Claim 1, **characterized in that** an inner space (10) within the housing (4) is sealed by the welded seams (5, 6).

## Revendications

1. Module (1) destiné à être utilisé et sollicité avec une pression interne, comprenant un boîtier de forme tubulaire (4), une partie de tête (2) et une partie de base (3), la partie de tête (2) et la partie de base (3) étant à chaque fois enfoncées du côté de l'extrémité dans le boîtier de forme tubulaire (4) et étant connectées par le biais de joints de soudure (5, 6) au boîtier (4), la partie de tête (2) et la partie de base (3) présentant chacune un col (9) périphérique et le boîtier (4) étant à chaque fois soudé au col (9) de la partie de tête et de la partie de base (2, 3),
**caractérisé en ce que**
sur la partie de tête et la partie de base (2, 3), dans une région située à l'intérieur du boîtier (4), est réalisée à chaque fois une saillie (8) périphérique radialement extérieure destinée à s'appliquer contre la paroi intérieure du boîtier (4), tandis que les portions restantes de la région de la partie de tête et de la partie de base (2, 3) enfoncées dans le boîtier (4) s'étendent en retrait par rapport à la paroi intérieure du boîtier (4) et
**en ce que** le boîtier (4) et la partie de tête et la partie de base (2, 3) sont pressés les uns contre les autres dans la région de la saillie (8) périphérique radialement extérieure, et **en ce que** la partie de tête et la partie de base (2, 3) sont formées de telle sorte que la région de transition avec le col respectif (9) soit réalisée au moins en partie de manière arrondie et s'étende, vu dans la direction axiale, à distance du joint de soudure respectif (5, 6).

2. Module selon la revendication 1,
**caractérisé en ce**
**qu'**un espace interne (10) à l'intérieur du boîtier (4) est rendu étanche par les joints de soudure (5, 6).
